# EUROPÄISCHE PATENTANMELDUNG

(11) **EP 2 354 434 A2**
(43) Veröffentlichungstag der Anmeldung: **10.08.2011**
(21) Anmeldenummer: 10014945.9
(22) Anmeldetag: 24.11.2010
(51) Int. Cl.: E06C 7/48

(54) **Schaumstoff- o. luftgepolsteter Anlegeleiter-Schutz-Schuh**

(30) Priorität: 28.01.2010 DE 202010010881 U; 28.01.2010 DE 202010001494 U
(71) Anmelder: Schultze-Petzold, Axel Dr., 27612 Loxstedt (DE)
(72) Erfinder: Schultze-Petzold, Axel Dr., 27612 Loxstedt (DE)

(57) **Zusammenfassung**

Die Erfindung beinhaltet einen weich gepolsterten (mit Schaumstoff-, Luft- o. a.. Polstermaterial) Leiter-Schuh bzw. Leiter-Aufsatz über beide obere Leiterholme oder auf je einem Leiterholm - bestehend aus einem PVC- o. Metall-Innenschuh und dem umgebenden Polster zum Schutz einer weichen Dämmstoff-Wand, an welcher die Leiter benutzt werden soll, denn Leitern, insbesondere Anlegeleitern üblicher Bauart weisen an den oberen Enden ihrer Seitenholme (Kopfholme) jeweils Kanten auf, die durch das Gewicht des Benutzers erheblichen Druck mit der kleinen Auflagefläche der Holme auf die Fassaden- bzw. Wandoberfläche ausüben und dadurch auf weichen Untergründen, wie z.B. auf mit "Styropor-Dämmstoffplatten gedämmten Fassaden und Innenwänden erhebliche Druckschäden (Druck-Löcher) in dünnschichtigen Putz- und Dämmstoffplatten verursachen.

Dies bedeutet, dass für die Bearbeitung solcher empfindlicher Wandflächen Handwerker und Hauseigentümer Anlegeleitern üblicher Bauart ohne Gefahr der Wandbeschädigung nicht verwenden können und die vorstehend bei dem Europäischen Patentamt angemeldete Erfindung erstmals eine nachhaltige Lösung des Problems darstellt.

## Beschreibung

Leitern, insbesondere Anlegeleitern üblicher Bauart weisen an den oberen Enden ihrer Seitenholme (Kopfholme) jeweils Kanten auf, die durch das Gewicht des Benutzers erheblichen Druck mit der kleinen Auflagefläche der Holmenden auf die Fassaden- bzw. Wandoberfläche ausüben und dadurch auf weichen Untergründen, wie z. B. an mit Styropor-Dammstoffplatten gedämmten Fassaden und Innenwänden, die aus dem Gebot der Energieeinsparung und des Klimaschutzes z.Zt. in immer größerem Umfang an und in Häusern Verwendung finden, erhebliche Druckschäden ("Druck-Löcher") in dünnschichtigen Putz- und Dämmstoffplatten verursachen, so dass für die Bearbeitung solcher empfindlichen Wandflächen Handwerker und Hauseigentümer Anlegeleitern üblicher Bauart ohne Gefahr der Wandbeschädigung nicht verwenden können und auch für kleinere Reparaturen auf Aufstellung ganzer Gerüste oder mehrgliedriger, freistehender Leiterkonstruktionen angewiesen sind.

Der im Sehutzansprach 1. angegebenen Erfindung liegt das Problem zugrunde, einen weichen, großflächigen Anlege- und Auflageschutz für die oberen Halmenden von Leitern, insbesondere für sog, Anlegeleitern, zu schaffen, der das Arbeiten mit der Leiter an empfindlichen, z. B. an Styropor-Dämmstoffplatten gedämmten Fassaden und Innenwänden schadenfrei ermöglicht.

Dieses Problem wird mit den im Schutzanspruch 1 aufgeführten Merkmalen gelöst.

Mit der Erfindung wird erreicht, dass durch einen weichen, gepolsterten und großflächigen aufgeschobenenen oder aufgeklemmten bzw. in die Leiterandholme eingesteckten Anlege- und Auflageschutzschuh die Auflagefläche der oberen Endholme einer Leiter entsprechend vergrößert und durch die weiche Leiterholm -Umhüllung ein Bruch bzw. Drucksehaden im Bereich der Auflage der Leiter an der Fassade oder Innenwand verhindert wird.

Drei Ausführungsbeispiele werden anhand der Figuren 1 bis 3a) und 3b) erläutert.

Es zeigen:
*Fig. 1**) Leiter mit Anlege-und Auflageschutzschuh aus einem Stück über beide Leiter-Holmenden aufgeschoben oder aufgeklemmtt*
*Fig. 2**) Leiter mit Anlege- und Auflageschutzschuh auf jedem Einzel-Holm aufgeschoben*
*Fig. 3a**) Leiter mit Anlege- und Auflageschutzschuh aus einem Stück in beide Leiterendholme eingesteckt*
*Fig. 3b**) Leiter mit einzelnen Anlege- und Auflageschutzrchuhen jeweils in einen Leiterendholm eingesteckt*

### Legende

1 - **weiche Polsterstoff, z.B. Schaumstoff o.ä. / bzw. Luftpolster (aufblasbarer, zylinderförmiger Ballon)**
2 - Profil-Schuh
3 - U-Profil
4 - Metall - bzw. PVC-Profil
5 - Klettband
6 - Leiter
7 - ca . 10cm
8 - Polster nach allen Seiten
9 - Ausbildung analog rechte Seite
10 - Ausbildung analog wie Angabe bei Figur 1
11 - Stützen eingesteckt
12 - Profil

## Patentansprüche

1. **Gepolsterter Anlegeleiter-Schutzschuh für die oberen Holmenden von Anlege-Leitern zur beschädigungsfreien Benutzung solcher Leitern als Anlege-Leitern an empfindlichen, mit Styropordämmstoffplatten o.ä. gedämmten Aussenfassaden und Innenwänden, jeweils gesichert durch ein oder mehrere Klettverschlüsse /Gummiband-Verschlüsse an der ersten Leitersprosse ,**
**dadurch gekennzeichnet:**
**dass** auf die oberen Leiterendstücke (Kopfholme) einer Leiter ein unten offenes, viereckiges Profil als "Schuh" aus Metall oder Hart-PVC innen mit den Abmessungen der Außenmaße der Leiterendholme korrespondierend auf diese tief bis hinunter auf die erste Leiter-Sprosse wieder abnehmbar auf-geschoben bzw. -geklemmt oder in die Leiterendholme eingesteckt ist und dieser Profilschuh außen über die gesamte Oberfläche mit weichem Polstermaterial - rund - mit mindestens 10 cm Dicke beklebt und damit aufgepolstert ist - und die Sicherung des Anlege- und Auflageschutzschuh's durch eine oder mehrere Klettverschlüsse / Gummiband-Verschlüsse an der 1. Leitersprosse erfolgt.

2. **Gepolsterter Anlegeleiter-Schutzschuh zur Benutzung auf Dämmstoff-Fassaden und - Innenwänden nach Anspruch 1.**
**dadurch gekennzeichnet,**
**dass** der Anlege- und Auflageschutzschuh mit einem gepolsterten länglichen Profil über die gesamte Breite der Leiter mit seitlichem gepolsterten Überstand von mindestens 10 cm hergestellt ist.

3. **Gepolsterter Anlegeleiter-Schutzschuh zur Benutzung auf Dämmstoff-Fassaden und - Innenwänden nach einem der vorhergehenden Ansprüche**
**dadurch gekennzeichnet,**
**dass** der Anlege- und Auflageschutzschuh für das Endstück jedes Einzelnen der beiden Seitenholme mit einer Auflagebreite von mindestens 15 cm gesondert gefertigt und einzlen auf den Leiterholmwieder abnehmbar - aufgeschoben oder in den Leiterholm einzeln eingesteckt ist.

4. **Gepolsterter Anlegeleiter-Schutzschuh zur Benutzung auf Dämmstoff-Fassaden und - Innenwänden nach einem der vorhergehenden Ansprüche**
**dadurch gekennzeichnet,**
**dass** der Anlege- und Auflageschutzschuh an den oberen beiden Holmen einer Leiter fest und nicht wieder abnehmbar werksseitig fest verankert ist.

5. **Gepolsterter Anlegeleiter-Schutzschuh zur Benutzung auf Dämmstoff-Fassaden und - Innenwänden nach einem der vorher gehenden Ansprüche**
**dadurch gekennzeichnet,**
**dass** die Aufpolsterung aus Schaumstoff oder ähnlichem weichen Material des Anlege- und Auflageschutzschuh's auf der gesamten äußeren Oberfläche eine wasserdichte schmutzabweisende Schutzschicht aufweist.

6. **Gepolsterter Anlegeleiter-Schutzschub zur Benutzung auf Dämmstoff-Fassaden und - Innenwänden nach einem der vorher gehenden Ansprüche**
**dadurch gekennzeichnet,**
**dass** die Aufpolsterung aus einem weichem zylinderförmigen aufblasbarem Luftpolster aus Gummi, Kunststoff oder ähnlichem Material besteht.
